# EUROPÄISCHE PATENTSCHRIFT

(11) **EP 1 968 524 B1**
(45) Veröffentlichungstag und Bekanntmachung des Hinweises auf die Patenterteilung: **27.06.2012**
(21) Anmeldenummer: 06829125.1
(22) Anmeldetag: 25.11.2006
(51) Int. Cl.: A61J 11/00, A61J 17/00

(54) **SAUGER, SCHNULLER, TRINKTÜLLE UND BEISSRING UND VERFAHREN ZU DEREN HERSTELLUNG**
NIPPLE, PACIFIER, DRINKING BEAK, AND TEETHING RING, AND METHOD FOR THE PRODUCTION THEREOF
TETINE, SUCETTE, EMBOUT DE BOISSON, ANNEAU DE DENTITION ET PROCEDE DE FABRICATION

(30) Priorität: 07.01.2006 DE 102006000980
(43) Veröffentlichungstag der Anmeldung: 17.09.2008
(73) Patentinhaber: MAPA GmbH, 27404 Zeven (DE)
(72) Erfinder: DU CHESNE, Alexander, 27404 Heeslingen (DE); BERGER, Steffen, 27404 Zeven (DE); BLANKEN, Heiner, 27404 Weertzen (DE); MARR, Günter, 21224 Rosengarten (DE)
(74) Vertreter: Siemons, Norbert
(86) Internationale Anmeldenummer: PCT/EP2006/011318
(87) Internationale Veröffentlichungsnummer: WO 2007/079824

(56) Entgegenhaltungen:
- WO-A-94/13251
- CH-A- 233 982
- GB-A- 320 387
- GB-A- 2 107 967
- US-A- 3 519 157

## Beschreibung

Die Erfindung bezieht sich auf einen Sauger, Schnuller, eine Trinktülle und Beißring und auf Verfahren zu deren Herstellung.

Ernährungssauger, im weiteren kurz "Sauger" genannt, sind Aufsätze aus weichelastischem Material zum Befestigen auf der Öffnung einer Trinkflasche für Babys. Durch das Trinkloch des Saugers können Babys flüssige Nahrung aus der Flasche entnehmen.

Beruhigungssauger, im weiteren kurz "Schnuller" genannt, sind weichelastische Gummiteile mit einer Mundplatte.

Trinktüllen sind weichelastische Aufsätze für Trinkflaschen, die von größeren Kindern und Erwachsenen benutzt werden.

Als Beißringe bezeichnet man ringförmige Körper aus einem mehr oder weniger weichen Material, auf die Säuglinge und Kleinkinder während der Zahnung beißen können.

Sauger, Schnuller, Trinktüllen und Beißringe werden vorrangig aus Naturlatex und Silikonkautschuk, aber auch aus thermoplastischen Elastomeren hergestellt. Die bisherigen Produkte sind ohne Farbstoffzusätze, weil sich Farbstoffe bei Benutzung aus den Produkten herauslösen könnten, mit nachteiligen Folgen für den Säugling oder das Kleinkind, was aufgrund der geltenden lebensmittelrechtlichen Bestimmungen und produktspezifischen Anforderungen nicht zulässig wäre.

Dennoch wäre es wünschenswert, Sauger, Schnuller, Trinktüllen und Beißringe in farbiger Ausführung zur Verfügung zu stellen, beispielsweise, um Produkte leichter voneinander unterscheiden zu können oder aus ästhetischen Gründen.

Davon ausgehend liegt der Erfindung die Aufgabe zugrunde, einen farbigen Sauger, Schnuller, eine Trinktülle oder einen Beißring zur Verfügung zu stellen, der bei Benutzung durch den Säugling oder das Kleinkind keine Farbstoffe abgibt. Ferner liegt der Erfindung die Aufgabe zugrunde, ein Verfahren zur Herstellung eines solchen Saugers, Schnullers, einer Trinktülle oder eines Beißrings zur Verfügung zu stellen.

Die Aufgabe wird hinsichtlich des Erzeugnisses durch einen Sauger, Schnuller, eine Trinktülle oder einen Beißring mit dem Merkmalen des Anspruches 1 gelöst. Vorteilhafte Ausgestaltungen des Saugers, Schnullers, der Trinktülle oder des Beißringes sind in Unteransprüchen angegeben.

Der erfindungsgemäße Sauger, Schnuller, die Trinktülle oder der Beißring umfaßt von innen nach außen
- einen farbigen Grundkörper und
- eine den Grundkörper umgebende durchsichtige Außenschicht, hergestellt aus einem Latex und/oder einer Polymerlösung, jeweils ohne Farbstoff.

Es kann sowohl Natur- als auch Synthese-Latex eingesetzt werden.

Bei dem erfindungsgemäßen Sauger, Schnuller, der Trinktülle oder dem Beißring ist ein farbiger Grundkörper von einer äußeren Schicht eines ungefärbten, mehr oder weniger durchsichtigen Materials eingeschlossen. Diese Schicht verhindert wirksam den Schleimhautkontakt des Säuglings oder Kleinkindes zum farbigen Grundkörper und stellt sicher, daß auch durch die vorhersehbare mechanische Beanspruchung keine Farbpigmente auf die Schleimhaut oder Lebensmittel übergehen können. Somit wird den Anforderungen für diese Bedarfsgegenstände nachgekommen. Dennoch ist durch die durchsichtige Außenschicht der farbige Grundkörper sichtbar, so daß erstmalig farbige Sauger, Schnuller, Trinktüllen oder Beißringe bereitgestellt werden, d.h. deren Farbe von der Farbe des nicht mit Farbstoffzusätzen versehenen Naturkautschuklatex oder synthetischen Latex abweicht. So können die Erzeugnisse z.B. in intensivem blau, orange, grün oder rot bereitgestellt werden.

Naturkautschuklatex ist als Werkstoff für Sauger, Schnuller, Trinktüllen und Beißringe weit verbreitet und die Herstellung der Außenschicht aus Naturkautschuklatex ist produktionstechnisch leicht umsetzbar. Es ist zu erwarten, daß dies beim Anwender breite Akzeptanz findet. Der Einsatz von synthetischem Latex für die Außenschicht hat den Vorteil, daß bei Latexallergikern Latexallergien vermieden werden können. Ein geeigneter synthetischer Latex ist beispielsweise Polyisopren-Latex. Polyisopren hat zwar nicht dieselbe Festigkeit wie Naturkautschuklatex. Jedoch kann bei Verwendung eines Grundkörpers aus einem geeigneten Material eine hinreichende Festigkeit des gesamten Erzeugnisses erzielt werden. Insbesondere ist es möglich, den Grundkörper aus Naturkautschuklatex herzustellen. Dabei verhindert die Außenschicht aus synthetischem Latex, daß der Benutzer mit Latexprotein aus dem Grundkörper in Kontakt kommt.

Grundsätzlich ist es möglich, den Sauger, Schnuller, die Trinktülle oder den Beißring als Vollkörper auszuführen, wobei der Sauger bzw. die Trinktülle mit einem Durchgangskanal für die Flüssigkeit versehen ist, welcher das Trinkloch mit der Öffnung zur Trinkflasche verbindet. Gemäß einer Ausgestaltung ist der farbige Grundkörper hohl. Dies ist insbesondere für die Herstellung weicher bzw. nachgiebiger Sauger, Schnuller, Trinktüllen und Beißringe vorteilhaft und ermöglicht Materialeinsparungen.

Gemäß einer Ausgestaltung weist der Grundkörper eine durch Tauchen aus einem Natur- und/oder Syntheselatex und/oder einer Polymerlösung, jeweils keinen Farbstoff enthaltend, aufgebrachte durchsichtige, farblose Innenschicht auf.

Für den Grundkörper kommen verschiedene Materialien in Betracht, wobei für einen Sauger oder Schnuller besonders weiche bzw. elastische Materialien und für einen Beißring härtere Materialien gewählt werden können. Gemäß einer Ausgestaltung besteht der Grundkörper aus einer einen Naturkautschuklatex oder einen synthetischen Latex enthaltenden Zusammensetzung. Bei dieser Ausführung weist der Grundkörper dieselben Eigenschaften wie die Außenschicht auf, so daß die Weichheit bzw. Elastizität des Erzeugnisses sich nicht von der herkömmlicher Erzeugnisse unterscheiden, die insgesamt aus Naturkautschuklatex oder synthetischem Latex hergestellt sind. Außerdem ist ein Grundkörper aus Naturkautschuklatex oder synthetischem Latex besonders fest mit einer Außenschicht aus demselben Material verbindbar.

Die Färbung des Grundkörpers kann auf verschiedene Weise erhalten werden. Gemäß einer Ausgestaltung wird der Grundkörper aus einer einen Farbstoff enthaltenden Zusammensetzung hergestellt. Der Farbstoff ist also in die Zusammensetzung eingemischt, aus der der Grundkörper hergestellt wird, so daß ein in sich gefärbter Grundkörper erreicht wird.

Ferner bezieht sich die Anmeldung auf einen Sauger, Schnuller, Trinktülle oder Beißring umfassend
- einen Grundkörper, der aus verschiedenen, auch farbigen Polymermaterialien (z.B. Naturkautschuk, Silikonkautschuk, thermoplastische Elastomere) mit verschiedenen Verfahren hergestellt werden kann (z.B. Tauchen, Spritzguß, Extrusion) und
- einer außen durch Tauchen aus einem Latex und/oder Polymerlösung aufgebrachten durchsichtigen, farblosen Schicht und
- bei einem hohlen Grundkörper erforderlichenfalls einer innen durch Tauchen aus einem Latex und/oder Polymerlösung aufgebrachten durchsichtigen, farblosen Schicht.

Die Aufgabe wird durch ein Verfahren mit den Merkmalen des Anspruches 9 oder 12 gelöst. Vorteilhafte Ausgestaltungen des Verfahrens sind in Unteransprüchen angegeben.

Bei einer ersten Variante des erfindungsgemäßen Verfahrens zum Herstellen eines Saugers, Schnullers, einer Trinktülle oder eines Beißringes der vorerwähnten Art wird ein farbiger Grundkörper in eine Latex- und/oder eine Polymerlösung, jeweils keinen Farbstoff enthaltend, getaucht und dadurch eine durchsichtige farblose Schicht außen und/oder innen erhalten.

Gemäß einer Ausgestaltung wird ein farbiger Grundkörper, hergestellt durch Tauchen in einen Latex und/oder eine Polymerlösung, jeweils mindestens einen Farbstoff enthaltend, in einen Latex und/oder eine Polymerlösung, jeweils keinen Farbstoff enthaltend, getaucht und erhält dadurch eine durchsichtige, farblose Schicht außen und/oder innen (Zweifachtauchverfahren).

Gemäß einer zweiten Variante des erfindungsgemäßen Verfahrens zum Herstellen eines Saugers, Schnuller, einer Trinktülle oder eines Beißringes der vorerwähnten Art wird ein farbloser Grundkörper zuerst in einen Latex und/oder eine Polymerlösung, jeweils mindestens einen Farbstoff enthaltend, getaucht und dadurch eine durchsichtige, farbige Schicht außen und/oder innen erhalten und danach der so hergestellte nunmehr farbige Grundkörper in einen Latex und/oder eine Polymerlösung, jeweils keinen Farbstoff enthaltend, getaucht und dadurch eine durchsichtige, farblose Schicht als Übertauch außen und/oder innen enthalten wird.

Gemäß einer weiteren Ausgestaltung wird ein farbloser Grundkörper, hergestellt durch Tauchen in einen Latex und/oder eine Polymerlösung, jeweils keinen Farbstoff enthaltend, zuerst in einen Latex und/oder eine Polymerlösung, jeweils mindestens einen Farbstoff enthaltend, getaucht und erhält dadurch eine farbige Schicht außen und/oder innen. Danach wird der so hergestellte nunmehr farbige Grundkörper in einen Latex und/oder eine Polymerlösung, jeweils keinen Farbstoff enthaltend, getaucht und bekommt dadurch eine durchsichtige, farblose Schicht als Übertauch außen und/oder innen (Dreifachtauchverfahren).

Dieser Behandlungsschritt kommt insbesondere bei Sauger im Zusammenhang mit der Fütterung in Betracht, da so bei Kontakt mit Nahrungsmitteln kein Farbstoff in die Nahrung übergehen kann.

Die Erfindung wird nachfolgend anhand der anliegenden Zeichnungen von Ausführungsbeispielen erläutert. In den Zeichnungen zeigen:
Fig. 1 a) einen erfindungsgemäßen Sauger in einem Längsschnitt;
Fig. 1b) eine erfindungsgemäße Trinktülle;
Fig. 2 einen erfindungsgemäßen Beruhigungssauger in einem Längsschnitt;
Fig. 3 einen erfindungsgemäßen Beißring in einem Querschnitt;
Fig. 4 denselben Beißring in einer perspektivischen Ansicht schräg von oben.

Gemäß Fig. 1 a weist ein Sauger 1 einen Nippel 2 auf, der über einen sich erweiternden Übergangsbereich 3 mit einer Tülle 4 mit einem Flansch 5 am unteren Rand zum Befestigen am Öffnungsrand einer Trinkflasche verbunden ist. Der Nippel hat ein Trinkloch 6 und ein Ventilationsloch 7.

Der Sauger 1 hat einen farbigen Grundkörper 8, der an der Außenseite eine durchsichtige Außenschicht 9 hergestellt aus einem Latex und/oder einer Polymerlösung, keinen Farbstoff enthaltend. Ferner hat der Sauger 1 eine Innenschicht 10, die ebenfalls aus einem Latex und/oder Polymerlösung, keinen Farbstoff enthaltend, hergestellt ist.

Der Sauger kann in beliebigen Farben hergestellt werden, die von außen durch die Außenschicht 9 und die Innenschicht 10 hindurch gut sichtbar sind. Dennoch können keine Farbpigmente nach außen migrieren bzw. in die Nahrung gelangen, da sie von der Außenschicht 9 und der Innenschicht 10 sicher zurückgehalten werden.

Bei der in Fig. lb gezeigten Trinktülle sind die funktionell mit den Merkmalen des Saugers 1 im wesentlichen übereinstimmenden Merkmale mit denselben Bezugsziffern bezeichnet, die mit einem Anstrich versehen sind. Demnach sitzt der Nippel 2' direkt auf der Oberseite einer haubenförmigen Tülle 4'. Der Nippel 2` hat das Trinkloch 6' und die Tülle 4' ist auf der Oberseite mit einem Ventilationsloch 7' versehen.

Ferner ist ein farbiger Grundkörper 8' vorhanden, auf dem außen eine durchsichtige Außenschicht 9' und innen eine durchsichtige Innenschicht 10` angeordnet ist.

Die Tülle 4' hat am Inneriumfang ein Gewinde 4" zum Aufschrauben auf einen Trinkbehälter.

Die Trinktülle 1' ist vorzugsweise im wesentlichen starr ausgeführt, wogegen der Sauger 1 vorzugsweise weich bzw. weichelastisch ausgeführt ist.

Gemäß Fig. 2 hat ein Beruhigungssauger 11 ein Gummiteil oder Schnuller 12, der an einem Mundschild 13 befestigt ist. Das Gummiteil 12 weist einen farbigen Grundkörper 14 auf, der außen von einer durchsichtigen Außenschicht 15 umgeben ist, die aus einem Latex und/oder Polymerlösung, einen Farbstoff enthaltend, hergestellt ist.

Gemäß Fig. 3 und 4 hat ein Beißring 16 einen torusförmigen, farbigen Grundkörper 17, der von einer durchsichtigen Außenschicht 18 umgeben ist. Die Außenschicht 18 ist aus einem Latex und/oder Polymerlösung, keinen Farbstoff enthaltend, hergestellt.

Bei den Ausführungen von Fig. 1 bis 4 ist der Grundkörper aus einem Latex und/oder Polymerlösung hergestellt.

## Patentansprüche

1. Sauger, Schnuller, Trinktülle oder Beißring umfassend
einen farbigen Grundkörper (8, 14, 17), der aus mindestens einem Polymermaterial hergestellt ist, und
eine außen (9, 15, 18)-durch Tauchen aus einem Latex und/oder Polymerlösung auf den Grundkörper (8, 14, 17) aufgebrachte durchsichtige Schich
**dadurch gekennzeichnet dass** die Schicht, eine farblose Schicht ist.

2. Sauger, Schnuller, Trinktülle oder Beißring nach Anspruch 1, bei dem der farbige Grundkörper (8, 14) hohl ist.

3. Sauger, Schnuller, Trinktülle oder Beißring nach Anspruch 2, mit einer innen auf den hohlen Grundkörper durch Tauchen aus einem Latex und/oder Polymerlösung aufgebrauchten durchsichtigen, farblosen Innenschicht (10).

4. Sauger, Schnuller, Trinktülle oder Beißring nach einem der vorhergehenden Ansprüche, bei dem die außen auf dem farbigen Grundkörper aufgebrachte durchsichtige, farblose Außenschicht durch Tauchen aus einem Natur- und/oder Syntheselatex und/oder einer Polymerlösung, jeweils keinen Farbstoff enthaltend, hergestellt wurde.

5. Sauger, Schnuller, Trinktülle oder Beißring nach einem der Ansprüche 3 oder 4, bei dem die innen auf dem hohlen, farbigen Grundkörper aufgebrachte durchsichtige, farblose Innenschicht durch Tauchen aus einem Natur- und/oder Syntheselatex und/oder einer Polymerlösung, jeweils keinen Farbstoff enthaltend, hergestellt wurde.

6. Sauger, Schnuller, Trinktülle oder Beißring nach einem der Ansprüche 1 bis 5, bei dem der Grundkörper (8, 14, 17) aus Naturkautschuk, Silikonkautschuk oder thermoplastischem Elastomer hergestellt ist

7. Sauger, Schnuller, Trinktülle oder Beißring nach einem der vorhergehenden Ansprüche, bei dem der Grundkörper aus einer mindestens einen Farbstoff enthaltenden Materialzusammensetzung besteht.

8. Sauger, Schnuller, Trinktülle und Beißring nach einem der vorhergehenden Ansprüche, bei dem der Grundkörper außen und/oder innen mit einer farbigen Schicht versehen ist.

9. Verfahren zur Herstellung eines Saugers, Schnuller, einer Trinktülle oder eines Beißringes nach einem der vorhergehenden Ansprüche, bei dem ein farbiger Grundkörper in eine Latex- und/oder eine Polymerlösung, jeweils keinen Farbstoff enthaltend, getaucht und dadurch eine durchsichtige, farblose Schicht außen und/oder innen erhalten wird.

10. Verfahren nach Anspruch 9, bei dem ein farbiger Grundkörper, hergestellt durch Tauchen, in einen Latex und/oder Polymerlösung, jeweils mindestens einen Farbstoff enthaltend, in einen Latex und/oder Polymerlösung, jeweils keinen Farbstoff enthaltend, getaucht, und dadurch eine durchsichtige, farblose Schicht außen und/oder innen erhalten wird (Zweitauchverfahren).

11. Verfahren nach Anspruch 9 oder 10, bei dem ein farbiger Grundkörper, hergestellt durch mindestens einmaliges Tauchen in einen Latex und/oder eine Polymerlösung, jeweils mindestens einen Farbstoff enthaltend, mindestens einmal in einen Latex und/oder eine Polymerlösung, jeweils keinen Farbstoff enthaltend, getaucht und dadurch mindestens eine durchsichtige, farblose Schicht außen und/oder innen erhalten wird.

12. Verfahren nach einem der Ansprüche 8 bis 11, bei dem ein farbloser Grundkörper zuerst in einen Latex und/oder eine Polymerlösung, jeweils mindestens einen Farbstoff enthaltend, getaucht und dadurch eine farbige Schicht außen und/oder innen erhalten wird, und danach der so hergestellte nunmehr farbige Grundkörper in einen Latex und/oder eine Polymerlösung, jeweils keinen Farbstoff enthaltend, getaucht und dadurch eine durchsichtige, farblose Schicht als Übertauch außen und/oder innen erhalten wird.

13. Verfahren nach Anspruch 12, bei dem der farblose Grundkörper, hergestellt durch Tauchen in einen Latex und/oder eine Polymerlösung, jeweils keinen Farbstoff enthaltend, zuerst in einen Latex und/oder eine Polymerlösung, jeweils mindestens einen Farbstoff enthaltend, getaucht und dadurch eine farbige Schicht außen und/oder innen : erhalten wird und danach der so hergestellte nunmehr farbige Grundkörper in einen Latex und/oder eine Polymerlösung, jeweils keinen Farbstoff enthaltend, getaucht und dadurch eine durchsichtige, farblose Schicht als Übertauch außen und/oder innen erhalten wird (Dreifachtauchverfahren).

14. Verfahren nach Anspruch 12 oder 13, bei dem ein farbloser Grundkörper, hergestellt durch mindestens einmaliges Tauchen in einen Latex und/oder eine Polymerlösung, jeweils keinen Farbstoff enthaltend, zuerst mindestens einmal in einen Latex und/oder Polymerlösung, jeweils mindestens einen Farbstoff enthaltend, getaucht und dadurch mindestens eine farbige Schicht außen und/oder innen erhalten wird und danach der so hergestellte nunmehr farbige Grundkörper mindestens einmal in einen Latex und/oder eine Polymerlösung, jeweils keinen Farbstoff enthaltend, getaucht und dadurch mindestens eine durchsichtige, farblose Schicht als Übertauch außen und/oder innen erhalten wird.

15. Verfahren nach einem der Ansprüche 9 bis 11, nach dem der farbige Grundkörper in einen Natur- und/oder Syntheselatex und/oder eine Polymerlösung, jeweils keinen Farbstoff enthaltend, getaucht und dadurch eine durchsichtige, farblose Schicht außen und/oder innen erhalten wird.

16. Verfahren nach einem der Ansprüche 12 bis 14, bei dem der farblose Grundkörper zuerst in einen Natur- und/oder Syntheselatex und/oder eine Polymerlösung, jeweils mindestens einen Farbstoff enthaltend, getaucht und dadurch eine farbige Schicht außen und/oder innen erhalten wird und danach der so hergestellte nunmehr farbige Grundkörper in einen Natur- und/oder Syntheselatex und/oder eine Polymer lösung, jeweils keinen Farbstoff enthaltend, getaucht und dadurch eine durchsichtige, farblose Schicht als Übertauch außen und/oder innen erhalten wird.

## Claims

1. Teat, pacifier, drinking spout or teething ring, comprising
a coloured base body (8, 14, 17), which is made from at least one polymer material, and
a transparent layer, applied to the base body (8, 14, 17) on the outside (9, 15, 18) thereof from a latex and/or a polymer solution by dipping, **characterised in that** the layer is an uncoloured layer.

2. Teat, pacifier, drinking spout or teething ring according to claim 1, wherein the coloured base body (8, 14) is hollow.

3. Teat, pacifier, drinking spout or teething ring according to claim 2, with a transparent, uncoloured inner layer (10), applied to the hollow base body on the inside thereof from a latex and/or a polymer solution by dipping.

4. Teat, pacifier, drinking spout or teething ring according to any one of the preceding claims, wherein the transparent, uncoloured outer layer, applied to the coloured base body on the outside thereof, has been made by dipping from a natural and/or synthetic latex and/or a polymer solution, each one containing no dye.

5. Teat, pacifier, drinking spout or teething ring according to one of claims 3 or 4, wherein the transparent, uncoloured inner layer, applied to the hollow, coloured base body on the inside thereof, has been made by dipping from a natural and/or synthetic latex and/or a polymer solution, each one containing no dye.

6. Teat, pacifier, drinking spout or teething ring according to any one of claims 1 to 5, wherein the base body (8, 14, 17) is made from natural rubber, silicon rubber or a thermoplastic elastomer.

7. Teat, pacifier, drinking spout or teething ring according to any one of the preceding claims, wherein the base body consists of a material composition containing at least one dye.

8. Teat, pacifier, drinking spout or teething ring according to any one of the preceding claims, wherein the base body is provided with a coloured layer on its outside and/or inside.

9. Method for producing a teat, pacifier, drinking spout or teething ring according to any one of the preceding claims, wherein a coloured base body is dipped into a latex and/or a polymer solution, each one containing no dye, and by doing so a transparent, uncoloured layer is obtained on the inside and/or the outside.

10. Method according to claim 9, wherein a coloured base body, made by dipping it into a latex and/or a polymer solution, each one containing at least one dye, is dipped into a latex and/or a polymer solution, each one containing no dye, and by doing so a transparent, uncoloured layer is obtained on the inside and/or the outside (two-dip-method).

11. Method according to claim 9 or 10, wherein a coloured base body, made by dipping it at least one time into a latex and/or a polymer solution, each one containing at least one dye, is dipped at least one time into a latex and/or a polymer solution, each one containing no dye, and by doing so at least one transparent, uncoloured layer is obtained on the inside and/or the outside.

12. Method for producing a teat, pacifier, drinking spout or teething ring according to any one of claims 8 to 11, wherein an uncoloured base body is first dipped into a latex and/or a polymer solution, each one containing at least one dye, and by doing so a coloured layer is obtained on the outside and/or the inside, and thereafter the now coloured base body made in this way is dipped into a latex and/or a polymer solution, each one containing no dye, and by doing so a transparent, uncoloured layer is obtained on the inside and/or the outside as an overdip.

13. Method according to claim 12, wherein the uncoloured base body, made by dipping it into a latex and/or a polymer solution, each one containing no dye, is first dipped into a latex and/or a polymer solution, each one containing at least one dye, and by doing so a coloured layer is obtained on the outside and/or the inside thereof, and thereafter the now coloured base body made in this way is dipped into a latex and/or a polymer solution, each one containing no dye, and by doing so a transparent, uncoloured layer is obtained on the inside and/or the outside as an overdip (three-dip-method).

14. Method according to claim 12 or 13, wherein an uncoloured base body, made by dipping it at least one time into a latex and/or a polymer solution, each one containing no dye, is first dipped at least one time into a latex and/or a polymer solution, each one containing at least one dye, and by doing so at least one coloured layer is obtained on the outside and/or the inside, and thereafter the now coloured base body made in this way is dipped at least one time into a latex and/or a polymer solution, each one containing no dye, and by doing so at least one transparent, uncoloured layer is obtained on the inside and/or the outside as an overdip.

15. Method according to any one of claims 9 to 11, according to which the coloured base body is dipped into a natural and/or synthetic latex and/or a polymer solution, each one containing no dye, and by doing so at least one transparent, uncoloured layer is obtained on the inside and/or the outside.

16. Method according to any one of claims 12 to 14, wherein the uncoloured base body is first dipped into a natural and/or synthetic latex and/or a polymer solution, each one containing at least one dye, and by doing so a coloured layer is obtained on the inside and/or the outside, and thereafter the now coloured base body made in this way is dipped into a natural and/or synthetic latex and/or a polymer solution, each one containing no dye, and by doing so a transparent, uncoloured layer is obtained on the inside and/or the outside as an overdip.

## Revendications

1. Tétine, sucette, embout de boisson ou anneau de dentition, comprenant
un corps de base (8, 14, 17) coloré qui est réalisé à partir d'au moins un matériau polymère, et
une couche transparente appliquée extérieurement (9, 15, 18) sur le corps de base (8, 14, 17) par immersion à partir d'un latex et/ou d'une solution polymère,
caractérisé(e) en ce que la couche est une couche incolore.

2. Tétine, sucette, embout de boisson ou anneau de dentition selon la revendication 1, dans lequel/laquelle le corps de base (8, 14) coloré est creux.

3. Tétine, sucette, embout de boisson ou anneau de dentition selon la revendication 2, avec une couche intérieure (10) transparente incolore appliquée intérieurement sur le corps de base creux par immersion à partir d'un latex et/ou d'une solution polymère.

4. Tétine, sucette, embout de boisson ou anneau de dentition selon une des revendications précédentes, dans lequel/laquelle la couche extérieure transparente incolore appliquée extérieurement sur le corps de base coloré a été réalisée par immersion à partir d'un latex naturel et/ou synthétique et/ou d'une solution polymère, ne comportant respectivement aucun colorant.

5. Tétine, sucette, embout de boisson ou anneau de dentition selon une des revendications 3 ou 4, dans lequel/laquelle la couche intérieure transparente incolore appliquée intérieurement sur le corps de base creux coloré a été réalisée par immersion à partir d'un latex naturel et/ou synthétique et/ou d'une solution polymère, ne comportant respectivement aucun colorant.

6. Tétine, sucette, embout de boisson ou anneau de dentition selon une des revendications 1 à 5, dans lequel/laquelle le corps de base (8, 14, 17) est réalisé en caoutchouc naturel, en caoutchouc de silicone ou en élastomère thermoplastique.

7. Tétine, sucette, embout de boisson ou anneau de dentition selon une des revendications précédentes, dans lequel/laquelle le corps de base se compose d'une composition de matériau contenant au moins un colorant.

8. Tétine, sucette, embout de boisson et anneau de dentition selon une des revendications précédentes, dans lequel/laquelle le corps de base est muni extérieurement et/ou intérieurement d'une couche colorée.

9. Procédé de fabrication d'une tétine, d'une sucette, d'un embout de boisson ou d'un anneau de dentition selon une des revendications précédentes, dans lequel/laquelle un corps de base coloré est immergé dans une solution de latex et/ou de polymère, ne contenant respectivement aucun colorant, ce qui permet d'obtenir extérieurement et/ou intérieurement une couche transparente incolore.

10. Procédé selon la revendication 9, dans lequel un corps de base coloré, réalisé par immersion dans un latex et/ou une solution de polymère, contenant respectivement au moins un colorant, est immergé dans un latex et/ou une solution de polymère, ne contenant respectivement aucun colorant, ce qui permet d'obtenir extérieurement et/ou intérieurement une couche transparente incolore (procédé à double immersion).

11. Procédé selon la revendication 9 ou 10, dans lequel un corps de base coloré, réalisé par au moins une immersion unique dans un latex et/ou une solution de polymère, contenant respectivement au moins un colorant, est immergé au moins une fois dans un latex et/ou une solution de polymère, ne contenant respectivement aucun colorant, ce qui permet d'obtenir extérieurement et/ou intérieurement au moins une couche transparente incolore.

12. Procédé selon une des revendications 8 à 11, dans lequel un corps de base incolore est d'abord immergé dans un latex et/ou une solution de polymère, contenant respectivement au moins un colorant, ce qui permet d'obtenir extérieurement et/ou intérieurement une couche colorée, et ensuite le corps de base désormais coloré ainsi réalisé est immergé dans un latex et/ou une solution de polymère, ne contenant respectivement aucun colorant, ce qui permet d'obtenir extérieurement et/ou intérieurement une couche transparente incolore sous forme de trempage supérieur.

13. Procédé selon la revendication 12, dans lequel le corps de base incolore, réalisé par immersion dans un latex et/ou une solution de polymère, ne contenant respectivement aucun colorant, est d'abord immergé dans un latex et/ou une solution de polymère, contenant respectivement au moins un colorant, ce qui permet d'obtenir extérieurement et/ou intérieurement une couche colorée, et ensuite le corps de base désormais coloré ainsi réalisé est immergé dans un latex et/ou une solution de polymère, ne contenant respectivement aucun colorant, ce qui permet d'obtenir extérieurement et/ou intérieurement une couche transparente incolore sous forme de trempage supérieur (procédé à triple immersion).

14. Procédé selon la revendication 12 ou 13, dans lequel un corps de base incolore, réalisé par au moins une immersion unique dans un latex et/ou une solution de polymère, ne contenant respectivement aucun colorant, est d'abord immergé au moins une fois dans un latex et/ou une solution de polymère, contenant respectivement au moins un colorant, ce qui permet d'obtenir extérieurement et/ou intérieurement au moins une couche colorée, et ensuite le corps de base désormais coloré ainsi réalisé est immergé au moins une fois dans un latex et/ou une solution de polymère, ne contenant respectivement aucun colorant, ce qui permet d'obtenir extérieurement et/ou intérieurement au moins une couche transparente incolore sous forme de trempage supérieur.

15. Procédé selon une des revendications 9 à 11, selon lequel le corps de base coloré est immergé dans un latex naturel et/ou synthétique et/ou une solution de polymère, ne contenant respectivement aucun colorant, ce qui permet d'obtenir extérieurement et/ou intérieurement une couche transparente incolore.

16. Procédé selon une des revendications 12 à 14, dans lequel le corps de base incolore est d'abord immergé dans un latex naturel et/ou synthétique et/ou une solution de polymère, contenant respectivement au moins un colorant, ce qui permet d'obtenir extérieurement et/ou intérieurement une couche colorée, et ensuite le corps de base désormais coloré ainsi réalisé est immergé dans un latex naturel et/ou synthétique et/ou une solution de polymère, ne contenant respectivement aucun colorant, ce qui permet d'obtenir extérieurement et/ou intérieurement une couche transparente incolore sous forme de trempage supérieur.
